# EUROPÄISCHE PATENTSCHRIFT

(11) **EP 3 695 743 B1**
(45) Veröffentlichungstag und Bekanntmachung des Hinweises auf die Patenterteilung: **07.06.2023**
(21) Anmeldenummer: 20152792.6
(22) Anmeldetag: 21.01.2020
(51) Int. Cl.: A45D 1/04, A45D 2/00, A45D 1/00, A45D 1/10, A45D 1/18, A45D 1/28, A45D 6/04

(54) **STYLINGVORRICHTUNG FÜR HAARE**
HAIR STYLING DEVICE
DISPOSITIF DE STYLISATION POUR CHEVEUX

(30) Priorität: 12.02.2019 DE 202019000660 U
(43) Veröffentlichungstag der Anmeldung: 19.08.2020
(73) Patentinhaber: KU Europe GmbH, 45478 Mülheim an der Ruhr (DE)
(72) Erfinder: Kurbegovic, Amel, 45478 Mülheim an der Ruhr (DE)
(74) Vertreter: Demski, Siegfried

(56) Entgegenhaltungen:
- CN-U- 204 670 560
- CN-U- 205 831 354
- CN-U- 206 025 529
- CN-U- 207 186 251
- CN-U- 208 114 222

## Beschreibung

Die Erfindung betrifft eine Stylingvorrichtung für Haare, umfassend zumindest ein Griffteil, eine zylindrische Arbeitsfläche zum Aufwickeln der Haare und eine Wickelvorrichtung für die Haare, wobei die Wickelvorrichtung aus einem Haaraufwickler besteht, welcher aus einem rotierend antreibbaren Drehkörper mit in Axialrichtung zur Arbeitsfläche verlaufenden Armen besteht.

Stylingvorrichtungen werden verwendet, um bei glatten oder leicht gelockten Haaren eine große Haarfülle durch die Ausbildung von Locken herzustellen. Aus dem Stand der Technik sind Lockenstäbe bekannt, die ein Griffteil besitzen und eine beheizbare Arbeitsfläche, um die die Haarsträhnen gewickelt werden müssen, sodass unter Wärmeeinbringung eine Lockenstruktur der Haare erreicht wird. Um das Aufwickeln der Haare auf der Arbeitsfläche zu ermöglichen, ist hierbei vorgesehen, dass neben der Arbeitsfläche Haarklemmen verwendet werden, die einerseits die Haare gegen die Arbeitsfläche drücken, aber auch dafür sorgen, dass die Haare von der Arbeitsfläche nicht abrutschen, sondern um diese gewickelt werden können. Zum Entfernen des Lockenstabs ist es hierbei erforderlich, dass die Haarklemme gelöst wird, um die Haare von dem Lockenstab abziehen zu können.

Beispielsweise ist aus der DE 28 21 036 A1 ein entsprechender Lockenwickler bekannt, der mit einer Haarklemme ausgestattet ist. Sowohl die Arbeitsfläche als auch die Haarklemme erstrecken sich in axialer Richtung, wobei die Haarklemme fast über die gesamte Länge der Arbeitsfläche ausgebildet ist. Auf diese Weise kann das Haar auf der Arbeitsfläche fixiert werden.

Als nachteilig ist anzusehen, dass das Haar zwischen Arbeitsbereich und Befestigung der Haarklemme verrutschen kann und ein unangenehmes Haarziehen verursacht. Ferner wird ein Teil der Haarsträhnen über die Haarklemme gewickelt, wodurch keine optimale Wärmeverteilung auf die Haare erfolgen kann. Insofern entstehen bei jeder Umwickelung des Bügels kühlere Abschnitte der Haarsträhnen, welche nicht mit dem Arbeitsbereich in Kontakt stehen und keine Erwärmung erfahren. Die Handhabung des Klemmbügels ist zudem gewöhnungsbedürftig.

Die CN 20 81 14 222 U offenbart eine Stylingvorrichtung, die ein abgeflachtes Griffteil und eine zylindrische Arbeitsfläche zum Aufwickeln der Haare sowie eine Wickelvorrichtung aufweist

Aus der CN 20 71 86 251 U ist eine Stylingvorrichtung bekannt, die als Arbeitsfläche mit einzelnen Anlagestegen für die Haare ausgestattet ist.

Die CN 206025529 U betrifft eine weitere Stylingvorrichtung, die ein ergonomisch geformtes Griffteil aufweist und einen zylindrischen Übergangsbereich zur Arbeitsfläche besitzt.

Der vorliegenden Erfindung liegt die Aufgabenstellung zugrunde eine Stylingvorrichtung für Haare aufzuzeigen, welche ausreichende Schutzmaßnahmen aufweist, um Brandschäden zu verhindern.

Erfindungsgemäß ist zur Lösung der Aufgabe vorgesehen, dass die Arbeitsfläche einen Überhitzungsschutz mit einem Temperatursensor aufweist, welcher unabhängig von den Betätigungselementen den Heizvorgang bei Erreichen einer Temperatur unterbricht, und dass der Schwerpunkt der Stylingvorrichtung zum Griffteil verlagert ist. Weitere vorteilhafte Ausgestaltungen der Erfindung ergeben sich aus den Unteransprüchen.

Ein Überhitzungsschutz der Arbeitsfläche ist hierbei vorgesehen, beispielsweise durch einen entsprechenden Temperatursensor, der unabhängig von den Betätigungselementen den Heizvorgang bei Erreichen einer Temperatur von beispielsweise 250 Grad Celsius unterbricht. Durch diesen Temperatursensor wird verhindert, dass bei unsachgemäßer Verwendung Schäden am Haar oder der Kopfhaut entstehen, wobei der Temperatursensor auf eine Endtemperatur voreingestellt werden kann.

Um das Handling der Stylingvorrichtung so optimal wie möglich zu gestalten ist vorgesehen, dass der Schwerpunkt der Stylingvorrichtung zum Griffteil verlagert ist. Die Stylingvorrichtung mit Schwerpunkt liegt somit in der Handfläche und erleichtert damit die Handhabung. Ferner wird durch die Wahl des Schwerpunktes beim Ablegen der Stylingvorrichtung sichergestellt, dass diese auf dem zum Stillstand gekommenen Haaraufwickler und dem Griffteil zu liegen kommt und keine Gefahr etwaiger Brände durch die erhitzte Arbeitsfläche entstehen. Die Arbeitsfläche ist somit deutlich von einer Auflagefläche beabstandet und kann daher, ohne weiteres auskühlen ohne die Temperatur auf die Auflagefläche zu übertragen.

Bei der vorliegenden Erfindung wird auf einen Klemmbügel, wie er aus dem Stand der Technik bekannt ist, verzichtet. Stattdessen wird die Aufwicklung der Haare auf die Arbeitsfläche mithilfe des Haaraufwicklers vorgenommen, welcher zum Ergreifen der Haare und zum Umwickeln um die Arbeitsfläche verwendet wird. Der Haaraufwickler besteht hierbei aus einem rotierend antreibbaren Drehkörper, welcher unmittelbar auf der Umfangsfläche der Stylingvorrichtung ortsfest aber drehbar gehalten ist. Der Drehkörper ist im weiteren mit den in Axialrichtung verlaufenden Armen ausgestattet, wobei es sich um mindestens zwei, vorzugsweise um bis zu sechs Arme handeln kann, die über den Umfang des Drehkörpers gleichmäßig verteilt sind. Die Arme dienen hierbei zum Ergreifen einzelner Haarsträhne und führen diese zielgerichtet zur Arbeitsfläche bei einer Drehung, sodass die Haarsträhne vollständig um die Arbeitsfläche gewickelt werden kann. Nach Beendigung der Wärmeeinwirkung kann die hierbei entstandene Locke ohne weiteres nach vorne von der Arbeitsfläche abgezogen werden, ohne dass sich einzelne Haare in dem Haaraufwickler oder weiteren Bestandteilen der Stylingvorrichtung verfangen und ein Ziehen an den Haaren entsteht.

Die Haare werden hierbei gleichmäßig um die Arbeitsfläche gewickelt, sodass die gesamte Haarsträhne unmittelbar auf der Arbeitsfläche zu liegen kommt und damit die Wärmeeinwirkung gleichmäßig über die gesamte Haarlänge eingebracht werden kann.

Durch die Ausgestaltung der Stylingvorrichtung mit einem Haaraufwickler wird hierbei ein leichtes unkompliziertes Styling der Haare ermöglicht und durch die Erwärmung der gesamten Haarsträhne eine deutlich verbesserte Haarperformance erzielt.

In Ausgestaltung der Erfindung ist vorgesehen, dass sich die Arme über eine axiale Länge von 5 bis 40 % der Arbeitsfläche erstrecken. Durch diese Längenausdehnung der Arme wird erreicht, dass die Haare sicher um die Arbeitsfläche gewickelt werden können und somit eine Haarsträhne vollständig aufgewickelt wird. Die Länge der Arme verhindert hierbei ein vorzeitiges Abrutschen der Haarsträhne von der Arbeitsfläche. Um ein Einklemmen der Haare zu verhindern sind die Arme radial beabstandet zur Arbeitsfläche angeordnet, wobei der Abstand zwischen der Arbeitsfläche und den Armen zwischen 5 bis 40 mm betragen kann.

Um die einzelnen Haarsträhnen besser zu greifen und mithilfe der Wickelvorrichtung besser zu erfassen, ist in besonderer Ausgestaltung der Erfindung vorgesehen, dass zumindest ein Arm zur Arbeitsfläche einen geringeren Abstand als die übrigen Arme aufweist. Auf diese Weise werden die Haarsträhnen wesentlich leichter um die Arbeitsfläche und damit um die Heizfläche der Stylingvorrichtung gewickelt.

In weiterer Ausgestaltung der Erfindung ist vorgesehen, dass der Haaraufinrickler um 360 Grad rotierbar ist, wobei die Drehrichtung durch Betätigungselemente des Griffteils festlegbar ist. Durch die Betätigungselemente kann der Haaraufwickler hierbei sowohl links als auch rechts drehend verwendet werden, was für Links- oder Rechtshänder als Vorteil anzusehen ist. Der Haaraufwickler selbst wird elektromotorisch angetrieben, sodass ein lästiges Drehen der Stylingvorrichtung in der Hand entfällt.

Die Anordnung der einzelnen Elemente der Stylingvorrichtung sind hierbei in Axialrichtung in der Art gewählt worden, dass auf das Griffteil zunächst der Haaraufwickler und anschließend die beheizbare Arbeitsfläche folgt, sodass sich der Haaraufwickler ungefähr in der Mitte der Stylingvorrichtung zwischen Griffteil und Arbeitsfläche befindet. Hierbei weist das Griffteil einen annähernd gleichbleibenden Durchmesser auf, welcher sich zum Haaraufwickler konisch vergrößert und nach dem Haaraufwickler auf einen reduzierten Durchmesser für die Arbeitsfläche verkleinert. Durch diese Maßnahme wird erreicht, dass einzelne Haare beim Aufwickeln in keinem Fall um das Griffteil gewickelt werden und vielmehr zielgerichtet der Arbeitsfläche zugeführt werden. Durch die konische Vergrößerung des Griffteiles wird die Griffigkeit deutlich verbessert und gleichzeitig verhindert, dass die Handfläche oder Finger in die Nähe des Haaraufwicklers gelangen. Der Haaraufwickler ist hierbei mit seinem antreibbaren Drehkörper unmittelbar an dem konisch vergrößerten Griffteil gelagert, sodass ein formschlüssiger Übergang zwischen Griffteil und Haaraufwickler besteht, wobei der Drehkörper auf der zum Griffteil ausgerichteten Seite entweder abgerundet ist oder eine Wölbung aufweist, sodass eine mögliche Verletzungsgefahr durch den sich drehenden Haaraufwickler auf ein Minimum reduziert ist. Im Weiteren kommt hinzu, dass die Drehgeschwindigkeit äußerst niedrig gewählt wird, um ein Verhaspeln oder Verknoten der Haare auszuschließen. Aufgrund der geringen Drehgeschwindigkeit besteht im weiteren auch keine Gefahr, dass durch einen Fingerkontakt Hautverletzungen eintreten, weil der Benutzer der Stylingvorrichtung bereits durch die Berührung des Drehkörpers mit niedriger Rotationsgeschwindigkeit durch den unmittelbaren Kontakt eine gegebenenfalls notwendige Griffveränderung vornehmen kann. Hierbei kann zusätzlich eine Ruschkupplung vorgesehen sein, sodass der Drehkörper von dem Antrieb getrennt wird.

In weiterer besonderer Ausgestaltung der Erfindung ist vorgesehen, dass das Griffteil mit Betätigungselement ausgestattet ist, welche eine Einschaltfunktion, eine Temperaturvorwahl und eine Festlegung der Drehrichtung des Haaraufwicklers ermöglichen. Hierbei kann im Weiteren durch beispielsweise eine LED-Statusanzeige die Betriebsbereitschaft der Stylingvorrichtung angezeigt werden, aber ebenso die Drehrichtung und durch das Aufleuchten mehrerer LED-Statusanzeigen die gewählte Temperatur. Die hierbei verwendeten Betätigungselemente können eine mechanische oder ebenso eine kapazitive Funktionsweise aufweisen.

Als besonders vorteilhaft ist ein Display anzusehen, welches im Griffteil angeordnet ist und eine Betriebsbereitschaftsanzeige, eine aktuelle Temperaturanzeige und eine Drehrichtungsanzeige aufweist, sodass der Bediener über die aktuelle Funktion der Stylingvorrichtung informiert ist. Über weitere Bedienelemente im Display besteht darüber hinaus die Möglichkeit Einstellungen beispielsweise der Temperatur zu verändern.

Um das Aufheizen des Griffteiles zu verhindern kann im Weiteren vorgesehen sein, dass zwischen dem Griffteil und der Arbeitsfläche ein Wärmeisolator angeordnet ist, der einen Wärmeübergang verhindert.

Zum Aufheizen der Arbeitsfläche kann diese mit einer innenliegenden Heizspirale versehen sein oder es werden PTC-Elemente, Keramikheizflächen beziehungsweise Dickschichtheizer verwendet, welche von einem Akkumulator oder einem Netzkabelanschluss gespeist werden. Der Aufbau der Arbeitsfläche entspricht hierbei weitestgehend dem bekannten Aufbau von Lockenstäben aus dem Stand der Technik. Die Ein- und Ausschaltfunktion wird hierbei durch die im Griffteil vorhandenen Betätigungselemente ermöglicht.

Über die Betätigungselemente können hierbei mehrere, vorzugsweise zwei bis vier Temperaturstufen ausgewählt werden, sodass eine individuelle Anpassung der Temperatur möglich ist und damit der Bedienungskomfort erhöht wird. Die individuelle Temperaturanpassung dient zur Schonung der Haare beim Styling.

In besonderer Ausgestaltung des Erfindungsgegenstandes kann ein zusätzliches Griffelement als Wärmeisolator an der vorderen Spitze der Stylingvorrichtung vorgesehen werden, sodass die Möglichkeit eines zweihändigen Gebrauches besteht. Der Nutzer ist somit in der Lage das Gerät ebenso am vorderen Ende anzufassen, um die Haarverformung individuell zu unterstützen. Durch den Wärmeisolator an der vorderen Spitze der Arbeitsfläche besteht hierbei nicht die Gefahr, dass sich der Anwender bei der Berührung der vorderen Spitze des Gerätes verbrennen kann.

In weiterer Ausgestaltungen der Stylingvorrichtung kann vorgesehen sein, dass das Griffteil zumindest eine abgeflachte Seite aufweist, damit die Stylingvorrichtung während der Phasen der Nichtbenutzung abgelegt werden kann, ohne dass die Gefahr besteht, dass die Stylingvorrichtung beispielsweise von der Ablagefläche rollt und damit Brandschäden verursachen kann.

In weiterer Ausgestaltung ist vorgesehen, dass die Stylingvorrichtung einen Akkumulator aufweist oder ein Netzkabelanschluss besitzt. Ein Akkumulator ist dann vorteilhaft, wenn das Gerät mobil eingesetzt werden soll, während in einer alternativen Ausführungsform mit einem Netzkabelanschluss ein Stromanschluss erforderlich wird. Im Bedarfsfall kann auch eine Kombination Akkumulator und Netzkabelanschluss gewählt werden, wobei während des Betriebes der Stylingvorrichtung der Akkumulator aufgeladen wird, sodass eine spätere mobile Benutzung ermöglicht wird.

Der vorliegenden Erfindung liegt der wesentliche Erfindungsgedanke zugrunde, mithilfe eines Haaraufwicklers das Aufwickeln der Haarsträhnen um die Arbeitsfläche der Stylingvorrichtung zu erleichtern und zu automatisieren, sodass sich der Anwender auf die Haare konzentrieren kann und die Haarsträhnen in mehreren Arbeitsgängen aufwickelt und durch Wärmeeinwirkung formt. Durch den Aufbau des Haaraufwicklers wird hierbei sichergestellt, dass die Haare einerseits gut erfasst werden und andererseits zielgerichtet der Arbeitsfläche zugeführt werden, sodass diese über den gesamten Umfang der Arbeitsfläche anliegen und damit gleichzeitig zum Styling der Haare erwärmt werden können.

Die Erfindung wird im Weiteren anhand der Figuren nochmals im Detail beschrieben.

Es zeigt
- Fig. 1: in einer Seiten- und Draufsicht eine Stylingvorrichtung für Haare,
- Fig. 2: in einer perspektivischen Ansicht die Stylingvorrichtung gemäß Figur 1 und
- Fig. 3: in einer perspektivischen Ansicht die Stylingvorrichtung gemäß Figur 1 von der Rückseite.

Die Stylingvorrichtung 1 besitzt ein Griffteil 2, eine Arbeitsfläche 3 und eine Wickelvorrichtung 4, welche aus einem Haaraufwickler 5 besteht, der einen antreibbaren Drehkörper 6 und mehrere umfangsverteilte Arme 7 aufweist. Die Arme 7 sind hierbei in Axialrichtung zur Arbeitsfläche 3 ausgebildet und gegenüber der Arbeitsfläche 3 um mehrere Millimeter beabstandet. Die Arme 7 sind unmittelbar mit dem Drehkörper 6 verbunden, sodass bei einer elektromotorisch angetriebenen Drehbewegung des Drehkörpers 6 die Arme 7 um die Arbeitsfläche 3 rotieren. Der Abstand der einzelnen Arme 7 ist hierbei so gewählt worden, dass eine Haarsträhne zuverlässig aufgenommen und um die Arbeitsfläche 3 gewickelt werden kann. Nach erfolgter Umwicklung der Haarsträhne um die Arbeitsfläche 3 folgt eine Wärmeeinwirkung durch innerhalb der Arbeitsfläche 3 einliegende Heizelemente, beispielsweise in Form einer Heizspirale, PTC-Elementen, einer Keramikheizfläche oder durch Dickschichtheizelemente.

Das vordere Ende der Heizarbeitsfläche 3 ist mit einem Isolierkörper 8 ausgestattet, welcher dem Anwender die Möglichkeit bietet, die Spitze der Arbeitsfläche 3 ohne Wärmekontakt zu erfassen. Das Griffteil 2 besitzt ausgehend vom hinteren Ende einen gleichbleibenden Durchmesser, welcher sich zum Haaraufwickler 5 konisch vergrößert und nach dem Haaraufwickler 5 auf einen reduzierten Durchmesser für die Arbeitsfläche 3 verkleinert. Der Haaraufwickler 5 ist hierbei ortsfest aber drehbar auf der Stylingvorrichtung 1 gehalten. Der Antrieb des Haaraufwicklers 5 erfolgt mithilfe eines Elektromotors, der sich innerhalb des Griffteils 2 befindet. Im gezeigten Ausführungsbeispiel ist das Griffteil 2 mit einem Netzkabel 9 versehen, welches eine Stromzufuhr aus einem vorhandenen Stromnetz ermöglicht. Alternativ besteht die Möglichkeit, dass das Griffteil 2 innenliegende Akkumulatoren aufweist, welche nach erfolgter Aufladung eine mobile Verwendung ohne Netzanschluss der Stylingvorrichtung 1 ermöglichen. Hierbei kann ohne weiteres vorgesehen sein, dass innerhalb des Griffteiles 2 neben dem Akkumulatoren eine Laderegelung integriert ist, sodass bei der Benutzung der Stylingvorrichtung 1 nicht nur über das Netzkabel 9 die Arbeitsfläche 3 erwärmt wird, sondern auch die Akkumulatoren aufgeladen werden können, um einen mobilen Einsatz zu ermöglichen.

Am Griffteil 2 befinden sich mehrere Betätigungselemente, wobei im gezeigten Ausführungsbeispiel ein Drehrichtungsschalter 10 mit Links- und Rechtslauf für den Haaraufwickler 5 vorgesehen ist und die Pfeilrichtung jeweils die Drehrichtung anzeigen. Im weiteren ist im Griffteil 2 ein Schiebeschalter 11 integriert, welcher die Einschaltung der verschiedenen Heizstufen ermöglicht, wobei gegebenenfalls durch eine LED-Anzeige 12 die Funktionsbereitschaft durch erreichen der gewählten Betriebstemperatur angezeigt wird.

Eine mögliche Funktion für die LED-Anzeige 12 besteht darin, dass die LED-Anzeige 12 nach Betätigen des Einschaltknopfs zunächst blinkt, und zwar solange bis das Heizelement seine Betriebstemperatur erreicht hat. Mit Erreichen der Betriebstemperatur zeigt die LED Anzeige 12 Dauerlicht.

Die ebenso dargestellte Draufsicht der Stylingvorrichtung 1 zeigt die vordere Spitze, welche mit einer Schraube 13 festgelegt ist, das Griffteil 3 sowie die Arme 7, welche umfangsverteilt auf dem Drehkörper 6 angeordnet sind. Der hintere Bereich der Stylingvorrichtung 1 ist aus dieser Ansicht nicht ersichtlich.

Figur 2 zeigt in einer perspektivischen Ansicht die Stylingvorrichtung 1, wie sie bereits aus der Figur 1 bekannt ist, mit Netzkabel 9, Griffteil 2, Arbeitsfläche 3 und Wickelvorrichtung 4 mit den Armen 7. Im Griffteil 2 ist ein Schiebeschalter 11 mit LED-Anzeige 12 sowie ein Drehrichtungsschalter 10 vorhanden. Die Spitze der Arbeitsfläche 3 ist mit einem Isolatorkörper 8 ausgestattet, sodass die Stylingvorrichtung 1 auch an der vorderen Spitze durch den Benutzer angefasst werden kann, ohne sich die Finger zu verbrennen.

Figur 3 zeigt in einer perspektivischen Ansicht die Stylingvorrichtung 1 im rückwärtigen Bereich mit Netzkabel 9, Griffteil 2 und Arbeitsfläche 3. Aus dieser Ansicht wird hierbei deutlich, dass das Griffteil 2 aus zwei Schalenelementen besteht, welche mithilfe von vier Befestigungsschrauben 14 verschraubt werden.

### Bezugszeichenliste:

- 1: Stylingvorrichtung
- 2: Griffteil
- 3: Arbeitsfläche
- 4: Wickelvorrichtung
- 5: Haaraufwickler
- 6: Drehkörper
- 7: Arm
- 8: Isolierkörper
- 9: Netzkabel
- 10: Drehrichtungsschalter
- 11: Schiebeschalter
- 12: LED-Anzeige
- 13: Schraube
- 14: Befestigungsschraube

## Patentansprüche

1. Stylingvorrichtung (1) für Haare, umfassend zumindest ein Griffteil (2), eine zylindrische Arbeitsfläche (3) zum Aufwickeln der Haare und eine Wickelvorrichtung (4) für die Haare, wobei die Wickelvorrichtung (4) aus einem Haaraufwickler (5) besteht, welcher aus einem rotierend antreibbaren Drehkörper (6) mit in Axialrichtung zur Arbeitsfläche verlaufenden Armen (7) besteht,
wobei das Griffteil (2) Betätigungselemente (10, 11) aufweist, wobei die Arbeitsfläche einen Überhitzungsschutz mit einem Temperatursensor aufweist, welcher unabhängig von den Betätigungselementen den Heizvorgang bei Erreichen einer Temperatur unterbricht, und wobei der Schwerpunkt der Stylingvorrichtung (1) zum Griffteil (2) verlagert ist.

2. Stylingvorrichtung (1) nach Anspruch 1,
wobei sich die Arme (7) über eine axiale Länge von 5 bis 40 % der Arbeitsfläche (3) erstrecken.

3. Stylingvorrichtung (1) nach Anspruch 1 oder 2,
wobei die Arme (7) radial beabstandet zur Arbeitsfläche (3) angeordnet sind.

4. Stylingvorrichtung (1) nach Anspruch 1, 2 oder 3,
wobei zumindest ein Arm zur Arbeitsfläche (3) einen geringeren Abstand als die übrigen Arme (7) aufweist.

5. Stylingvorrichtung (1) nach einem der Ansprüche 1 bis 4,
wobei der Haaraufwickler (5) um 360 Grad rotierbar ist, wobei die Drehrichtung durch Betätigungselemente festlegbar ist.

6. Stylingvorrichtung (1) nach einem der Ansprüche 1 bis 5,
wobei der Haaraufwickler (5) elektromotorisch antreibbar ist.

7. Stylingvorrichtung (1) nach einem der Ansprüche 1 bis 6,
wobei in Axialrichtung auf das Griffteil (2) der Haaraufwickler (5) und die beheizbare Arbeitsfläche (3) folgt.

8. Stylingvorrichtung (1) nach einem der Ansprüche 1 bis 7,
wobei das Griffteil (2) einen gleichbleibenden Durchmesser aufweist, welcher sich zum Haaraufwickler (5) konisch vergrößert und nach dem Haaraufwickler (5) auf einen reduzierten Durchmesser für die Arbeitsfläche (3) verkleinert.

9. Stylingvorrichtung (1) nach einem der Ansprüche 1 bis 8,
wobei das Griffteil (2) mit Betätigungselementen ausgestattet ist, welche eine Einschaltfunktion, eine Temperaturvorwahl und eine Festlegung der Drehrichtung des Haaraufwicklers (5) vorsehen.

10. Stylingvorrichtung (1) nach einem der Ansprüche 1 bis 9,
wobei das Griffteil (2) ein Display aufweist, welches eine Betriebsbereitschaftsanzeige, eine aktuelle Temperaturanzeige, eine Drehrichtungsanzeige und/oder mehrere Bedienungselemente aufweist.

11. Stylingvorrichtung (1) nach einem der Ansprüche 1 bis 10,
wobei das Griffteil (2) zumindest eine LED-Statusanzeige aufweist.

12. Stylingvorrichtung (1) nach einem der Ansprüche 1 bis 11,
wobei zwischen Griffteil (2) und Arbeitsfläche (3) ein Wärmeisolator angeordnet ist.

13. Stylingvorrichtung (1) nach einem der Ansprüche 1 bis 12,
wobei die Arbeitsfläche am freien Ende mit einem zusätzlichen Griffelement ausgestattet ist.

14. Stylingvorrichtung (1) nach einem der Ansprüche 1 bis 13,
wobei die Arbeitsfläche (3) mit einer Heizspirale, PTC-Elementen, Keramikheizfläche oder Dickschichtheizern ausgestattet ist.

15. Stylingvorrichtung (1) nach einem der Ansprüche 1 bis 14,
wobei diese einen Akkumulator aufweist oder ein Netzkabelanschluss besitzt.

## Claims

1. Styling device (1) for hair, comprising at least one grip part (2), a cylindrical working surface (3) for coiling the hair, and a coiling device (4) for the hair, wherein the coiling device (4) consists of a hair coiler (5) consisting of a rotationally drivable rotating body (6) with arms (7) extending in the axial direction to the working surface,
wherein the grip part (2) includes operating elements (10, 11), wherein the working surface includes an overheat protection with a temperature sensor which interrupts, independently of the operating elements, the heating process when a temperature is reached, and wherein the center of gravity of the styling device (1) is shifted to the grip part (2).

2. Styling device (1) according to claim 1,
wherein the arms (7) extend over an axial length of 5 to 40 % of the working surface (3).

3. Styling device (1) according to claim 1 or 2, wherein the arms (7) are arranged to be radially spaced apart from the working surface (3).

4. Styling device (1) according to claim 1, 2 or 3, wherein at least one arm is at a smaller distance to the working surface (3) than the other arms (7).

5. Styling device (1) according to one of claims 1 to 4, wherein the hair coiler (5) is rotatable about 360 degrees, wherein the sense of rotation can be determined by operating elements.

6. Styling device (1) according to one of claims 1 to 5, wherein the hair coiler (5) can be driven in an electromotive manner.

7. Styling device (1) according to one of claims 1 to 6, wherein the hair coiler (5) and the heatable working surface (3) follow the grip part (2) in the axial direction.

8. Styling device (1) according to one of claims 1 to 7, wherein the grip part (2) has a constant diameter which conically increases towards the hair coiler (5) and decreases to a reduced diameter for the working surface (3) behind the hair coiler (5).

9. Styling device (1) according to one of claims 1 to 8, wherein the grip part (2) is fitted with operating elements which provide a switch-on function, a temperature preselection and a determination of the sense of rotation of the hair coiler (5).

10. Styling device (1) according to one of claims 1 to 9, wherein the grip part (2) includes a display which includes an indication for the readiness for working, a current temperature indication, an indication of the sense of rotation and/or a plurality of control elements.

11. Styling device (1) according to one of claims 1 to 10, wherein the grip part (2) includes at least one LED status indication.

12. Styling device (1) according to one of claims 1 to 11, wherein a heat insulator is arranged between the grip part (2) and the working surface (3).

13. Styling device (1) according to one of claims 1 to 12, wherein the working surface is fitted with an additional grip element at the free end.

14. Styling device (1) according to one of claims 1 to 13, wherein the working surface (3) is fitted with a heating coil, PTC elements, a ceramic heating surface or thick film heaters.

15. Styling device (1) according to one of claims 1 to 14, wherein it includes an accumulator or has a power cord connection.

## Revendications

1. Dispositif de coiffage (1) des cheveux, comportant au moins une partie de préhension (2), une surface de travail cylindrique (3) pour enrouler les cheveux et un dispositif d'enroulement (4) des cheveux, le dispositif d'enroulement (4) étant constitué par un enrouleur de cheveux (5) constitué par un corps rotatif (6) susceptible d'être entraîné en rotation comportant des doigts (7) s'étendant en direction axiale par rapport à la surface de travail,
la partie de préhension (2) ayant des éléments de manoeuvre (10, 11), la surface de travail étant protégée contre la surchauffe par un capteur de température qui, indépendamment des éléments de manoeuvre, fait cesser le processus de chauffage lorsqu'une température est atteinte, le centre de gravité du dispositif de coiffage (1) étant déplacé vers la partie de préhension (2).

2. Dispositif de coiffage (1) selon la revendication 1, dans lequel les doigts (7) s'étendent sur une longueur axiale comprise entre 5 et 40 % de la surface de travail (3).

3. Dispositif de coiffage (1) selon la revendication 1 ou 2, dans lequel les doigts (7) sont radialement espacés par rapport à la surface de travail (3).

4. Dispositif de coiffage (1) selon la revendication 1, 2 ou 3, dans lequel au moins un doigt présente un espacement vis-à-vis de la surface de travail (3) inférieur à celui des autres doigts (7).

5. Dispositif de coiffage (1) selon l'une des revendications 1 à 4, dans lequel l'enrouleur de cheveux (5) peut être tourné de 360 degrés, le sens de rotation pouvant être déterminé par des éléments de manoeuvre.

6. Dispositif de coiffage (1) selon l'une des revendications 1 à 5, dans lequel l'enrouleur de cheveux (5) peut être entraîné par électromoteur.

7. Dispositif de coiffage (1) selon l'une des revendications 1 à 6, dans lequel, en direction axiale, la partie de préhension (2) est suivie par l'enrouleur de cheveux (5) et la surface de travail (3) chauffable.

8. Dispositif de coiffage (1) selon l'une des revendications 1 à 7, dans lequel la partie de préhension (2) présente un diamètre constant qui augmente de façon conique en direction de l'enrouleur de cheveux (5) et diminue en aval de l'enrouleur (5) en direction de la surface de travail (3) pour aboutir en un diamètre réduit.

9. Dispositif de coiffage (1) selon l'une des revendications 1 à 8, dans lequel la partie de préhension (2) est pourvue d'éléments de manoeuvre qui prévoient une fonction de mise en marche, une présélection de température et une définition du sens de rotation de l'enrouleur de cheveux (5).

10. Dispositif de coiffage (1) selon l'une des revendications 1 à 9, dans lequel la partie de préhension (2) présente un affichage comportant un indicateur « prêt à fonctionner », un témoin de température, un indicateur du sens de rotation et / ou plusieurs éléments de manoeuvre.

11. Dispositif de coiffage (1) selon l'une des revendications 1 à 10, dans lequel la partie de préhension (2) présente au moins un indicateur DEL de statut.

12. Dispositif de coiffage (1) selon l'une des revendications 1 à 11, dans lequel, entre la partie de préhension (2) et la surface de travail (3) se trouve disposé un isolant thermique.

13. Dispositif de coiffage (1) selon l'une des revendications 1 à 12, dans lequel, à son extrémité libre, la surface de travail est pourvue d'un élément de préhension supplémentaire.

14. Dispositif de coiffage (1) selon l'une des revendications 1 à 13, dans lequel la surface de travail (3) est pourvue d'un serpentin de chauffage, d'éléments PTC, d'une surface de chauffage céramique ou d'éléments de chauffage à couche épaisse.

15. Dispositif de coiffage (1) selon l'une des revendications 1 à 14, dans lequel celui-ci présente un accumulateur ou un raccordement à câble d'alimentation en courant.
